# FASCICULE DE BREVET EUROPEEN

(11) **EP 0 755 701 B1**
(45) Date de publication et mention de la délivrance du brevet: **08.03.2000**
(21) Numéro de dépôt: 96401470.8
(22) Date de dépôt: 03.07.1996
(51) Int. Cl.: A62D 1/00

(54) **Emulseurs fluoroprotéiniques formant film polyvalents**
Polyvalenter, filmbildender Fluoroproteinemulgator
Fluoroproteinaceous emulsifier forming polyvalent film

(30) Priorité: 27.07.1995 FR 9509139
(43) Date de publication de la demande: 29.01.1997
(73) Titulaire: ELF ATOCHEM S.A., 92800 Puteaux, Hauts-de-Seine (FR)
(72) Inventeur: Garcia, Gilbert, 95600 Eaubonne (FR); Durual, Pierre, 69390 Vernaison (FR)
(74) Mandataire: Leboulenger, Jean

(56) Documents cités:
- EP-A- 0 524 138
- FR-A- 2 575 165
- US-A- 4 460 480

## Description

La présente invention concerne l'extinction des incendies et a plus particulièrement pour objet des émulseurs anti-incendies fluoroprotéiniques formant film polyvalents, c'est-à-dire utilisables aussi bien sur les feux d'hydrocarbures que sur les feux de liquides polaires.

Les émulseurs anti-incendies constituent un moyen efficace de lutte contre les incendies de liquides combustibles. Lors de l'utilisation, ils sont dilués dans l'eau de ville ou l'eau de mer, généralement à une concentration en volume de 3 % (c'est-à-dire 3 volumes d'émulseur pour 97 volumes d'eau) ou 6 % (6 volumes d'émulseur pour 94 volumes d'eau). La quantité de matières actives nécessaire pour satisfaire aux performances extinctrices minimales requises étant identique dans les deux cas de dilution, les émulseurs diluables à 3 % sont donc au moins deux fois plus concentrés que ceux diluables à 6 %; ils permettent aux utilisateurs de stocker des quantités moindres d'émulseur, de gagner de la place et de réduire leur frais de stockage.

Après dilution à l'eau de l'émulseur, le mélange résultant produit une mousse aqueuse par incorporation d'air et apport d'énergie mécanique au moyen d'une lance anti-incendies ou tout autre générateur de mousse. Cette mousse est déversée sur les feux de liquides combustibles et agit par étouffement et refroidissement jusqu'à extinction totale.

Pour l'extinction des feux d'hydrocarbures, les émulseurs fluoroprotéiniques ont été développés. Dans ces émulseurs, la base moussante est constituée d'un hydrolysat de protéines animales auquel sont ajoutés des agents tensio-actifs fluorés et des solvants stabilisateurs de mousse. De tels émulseurs sont décrits par exemple dans les brevets GB 1 280 508, GB 1 368 463, US 4 424 133, FR 2 230 384, WO 8803425 et US 3 475 333.

Les émulseurs fluoroprotéiniques tels que ceux décrits ci-dessus, ne peuvent pas être utilisés pour l'extinction des feux de liquides polaires (alcools, cétones, esters ou éthers). Pour éteindre ce type de foyer, on incorpore généralement dans l'émulseur un polymère hydrophile à haut poids moléculaire du type polysaccharide à caractère thixotrope et alcoophobe. On obtient alors un émulseur polyvalent, c'est-à-dire utilisable à la fois sur les feux d'hydrocarbures et sur les feux de liquides polaires. La préparation et l'utilisation de tels émulseurs contenant un polysaccharide comme agent alcoophobe sont décrites dans les brevets US 4 149 599, US 4 464 267, FR 2 206 958 et WO 9215371. Lors de l'extinction des feux de liquides polaires, le polysaccharide contenu dans la mousse précipite au contact du liquide polaire et forme une nappe gélatineuse protectrice qui isole la mousse contre l'action destructrice du liquide polaire. La mousse peut alors s'étaler sur la nappe gélatineuse et éteindre le feu. Mais en contrepartie, le polysaccharide en solution aqueuse étant une macromolécule viscosifiante, il augmente considérablement la viscosité finale de l'émulseur, ce qui entraîne des problèmes de pompabilité dans les systèmes d'injection et de dilution, surtout avec le froid.

Divers moyens pour réduire la viscosité des émulseurs ont été développés. En particulier, dans le brevet EP 595 772 est décrite l'association d'un polysaccharide avec un polymère hydrophile anionique permettant de préparer des solutions de faible viscosité. Le brevet EP 609 827 qui décrit l'association d'un polysaccharide et d'un alginate, indique le moyen de réduire la viscosité d'un émulseur polyvalent en contrôlant les proportions relatives du polysaccharide et de l'alginate; la viscosité peut également être réduite en contrôlant le ratio de la concentration des sels d'acide aryl- ou alkylaryl-sulfonique à la concentration des autres tensioactifs hydrocarbonés. Les brevets FR 2 636 334 et FR 2 637 506 décrivent la modification chimique des polysaccharides par greffage de groupements perfluoroalkyle sur les chaînes latérales hydrophiles du polysaccharide. La présence de radicaux perfluoroalkyle augmente le caractère alcoophobe du polysaccharide et améliore son efficacité à former un gel insoluble à la surface du solvant polaire; ceci permet de réduire la teneur en polysaccharide et donc la viscosité finale de l'émulseur. Cependant, cette réaction de greffage chimique nécessite un chauffage à 50-70°C pendant deux heures. Le brevet EP 524 138 concerne des émulseurs polyvalents associant un polysaccharide avec un co-télomère fluoré. Le co-télomère fluoré est obtenu par télomérisation radicalaire d'un télogène fluoré sur un mélange de monomères acryliques ou méthacryliques non fluorés. Dans ce cas également, l'association du co-télomère avec le polysaccharide renforce son efficacité et autorise l'incorporation de quantités plus faibles, donc l'obtention d'émulseurs polyvalents moins visqueux. Bien qu'ayant une viscosité réduite, les émulseurs décrits ci-dessus n'en conservent pas moins un caractère pseudoplastique dont la viscosité varie avec le taux de cisaillement. De plus, les émulseurs à base de protéines hydrolysées contiennent souvent du fer sous forme de chlorure ou de sulfate ferreux qui, dans certains cas, posent des problèmes de compatibilité avec les polysaccharides et provoquent un certain dépôt.

Dans le but de supprimer totalement la présence de polysaccharide dans les émulseurs fluoroprotéiniques polyvalents, il existe des émulseurs comprenant l'association d'une protéine hydrolysée avec un savon métallique en solution dans un aminoalcool. Ces émulseurs présentent l'inconvénient de devoir être utilisés très rapidement après dilution à l'eau car ils précipitent au moment de la dilution; en outre, ce type de produits donne lieu à une sédimentation importante au stockage.

L'utilisation de télomères fluorés en tant qu'agents oléophobes dans les émulseurs fluoroprotéiniques est connue et décrite notamment dans les brevets EP 19584 et FR 2 575 165. Ces télomères fluorés à chaîne latérale hydrophile améliorent l'expansion de la mousse, sa mobilité et sa résistance à la contamination par les hydrocarbures; il en est de même dans le brevet US 4 460 480 qui décrit l'utilisation de co-télomères fluorés pour la même application. Cependant, l'utilisation de tels émulseurs pour l'extinction des feux de liquides polaires n'est ni décrite ni suggérée dans ces brevets.

La présente invention vise à s'affranchir de tous les problèmes liés à l'utilisation de polysaccharides et à obtenir des émulseurs fluoroprotéiniques formant film polyvalents, c'est-à-dire utilisables à la fois sur les feux d'hydrocarbures et sur les feux de liquides polaires, et possédant un profil rhéologique du type fluide newtonien, c'est-à-dire que leur viscosité est indépendante du taux de cisaillement de façon à faciliter leur écoulement dans les systèmes d'injection et de dilution au moment de leur utilisation.

Il a maintenant été trouvé que l'on peut parvenir à ce résultat en associant une base moussante protéinique non fluorée avec (a) au moins un co-télomère fluoré possédant un radical perfluoroalkyle et une chaîne polymérisée constituée d'unités d'un monomère hydrophile anionique et d'un monomère hydrophile non-ionique et (b) au moins un agent tensio-actif fluoré dont une solution aqueuse à 1 g/l possède une tension superficielle inférieure à 25 mN/m. Les émulseurs ainsi constitués sont efficaces à la fois contre les feux d'hydrocarbures et contre les feux de liquides polaires. Ne contenant pas de polymère hydrophile thixotrope à haut poids moléculaire du type polysaccharide, ils sont parfaitement fluides même à basse température.

L'invention a donc pour objet un émulseur anti-incendies fluoroprotéinique formant film caractérisé en ce qu'il comprend un hydrolysat de protéines associé avec :
***(a)*** au moins un co-télomère fluoré répondant à la formule suivante:

   Rf - (CH₂)ₖ - Xₘ - (CH₂)ₙ - Sₚ - (M¹)_{q} ¹ (M²)_{q} ² - Y (I)

   dans laquelle :
   - Rf: représente un radical perfluoroalkyle à chaîne linéaire ou ramifiée contenant au moins 6 atomes de carbone, de préférence de 6 à 20 atomes de carbone,
   - k: est un nombre entier allant de 0 à 6, mais différent de 0 si m est égal à 1,
   - X: représente un atome d'oxygène ou un groupe COO ou OCO,
   - m: est égal à 0 ou 1,
   - n: est un nombre entier allant de 0 à 6, mais différent de 0 si m et/ou p est égal à 1,
   - p: est égal à 0 ou 1,
   - M¹: représente une unité de monomère hydrophile anionique et M² une unité de monomère hydrophile non-ionique,
   - q¹ et q²: sont des nombres dont la somme est comprise entre 5 et 100, le rapport q²/q¹ étant compris entre 1 et 20, de préférence entre 1 et 10,
   - Y: représente un atome d'hydrogène quand p est égal à 1 et un atome d'iode, de brome ou de chlore quand p est égal à 0; et
***(b)*** au moins un agent tensio-actif fluoré dont une solution aqueuse à 1 g/l possède une tension superficielle à 20°C inférieure à 25 mN/m, de préférence inférieure à 20 mN/m et, plus particulièrement, inférieure à 17 mN/m.

Les hydrolysats de protéines qui se composent essentiellement d'eau et d'oligomères solubles de protéines hydrolysées et dont l'extrait sec est habituellement d'environ 20 à 50 % en poids, sont des produits bien connus (voir par exemple les brevets US 2 361 057 et US 4 424 133). Ils sont généralement obtenus par hydrolyse de protéines animales telles que, par exemple, la kératine contenue dans les sabots, les poils, les plumes et les cornes, ou l'albumine contenue dans le sang des animaux. Ces matières organiques sont traitées à chaud, éventuellement sous pression, par une solution alcaline (soude ou chaux) et le liquide résultant de l'hydrolyse est neutralisé à un pH compris entre 5 et 9 (de préférence entre 6 et 8), filtré et concentré. Avant stockage, on y ajoute généralement un inhibiteur de fermentation tel que le formol et divers additifs minéraux tels que des sels de fer, de zinc, de calcium ou de magnésium.

L'hydrolysat de protéines sert de milieu diluant pour les constituants (a) et (b) de l'émulseur selon l'invention. Dans celui-ci, la teneur pondérale en co-télomère(s) fluoré(s) est avantageusement comprise entre 0,1 et 5 %, de préférence entre 0,5 et 2 %. Celle d'agent(s) tensio-actif(s) fluoré(s) peut aller de 0,5 à 10 % et est de préférence comprise entre 1 et 5 %.

Parmi les co-télomères selon l'invention, on préfère ceux dans lesquels k est égal à 0 ou 2, X représente le groupe OCO, n est égal à 0 ou 1, la somme q¹+q² est comprise entre 10 et 50, Y est un atome d'hydrogène ou d'iode, M¹ est une unité de formule : et M² une unité de formule: dans lesquelles R et R', identiques ou différents, représentent chacun un atome d'hydrogène ou un radical méthyle, Q¹ représente un atome d'hydrogène, un ion métallique alcalin ou un ion ammonium quaternaire, et Q² représente un groupe OH ou un groupe CONR¹R² dans lequel les symboles R¹ et R², identiques ou différents, représentent chacun un atome d'hydrogène ou un radical alkyle ou hydroxyalkyle contenant de 1 à 3 atomes de carbone.

Dans les co-télomères fluorés à utiliser selon l'invention, la répartition des unités M¹ et M² peut être statistique. La formule (I) n'est donc qu'une représentation schématique des co-télomères et ne prétend pas décrire l'arrangement exact des unités M¹ et M² dans la molécule. Les co-télomères fluorés selon l'invention peuvent être préparés de façon connue en soi en faisant réagir un agent télogène fluoré de formule générale :

Rf - (CH₂)ₖ - Xₘ - (CH₂)ₙ - Sₚ - Y (IV)

avec les monomères conduisant aux unités M¹ et M² en présence d'un initiateur de radicaux. On peut opérer de différentes manières, par exemple :
- en mélangeant tous les réactifs (initiateur, télogène, monomères M¹ et _{M}2_{) ;}
- en coulant simultanément sur le télogène fluoré contenu dans le réacteur, d'une part le mélange des monomères M¹ et M² et d'autre part une solution de l'initiateur de radicaux ;
- en coulant simultanément d'une part le télogène fluoré contenant l'initiateur et d'autre part le mélange des monomères M¹ et M².

Il est souhaitable d'opérer en solution dans un solvant choisi parmi les alcools (de préférence le méthanol, l'éthanol, l'isopropanol ou le tertiobutanol) et les éthers de glycol, en particulier les glymes (de préférence le mono et le diglyme).

L'initiateur de radicaux peut être un initiateur de type azo tel que, par exemple, l'azo-bis-isobutyronitrile ou l'acide 4,4'-azo-bis-cyanopentanoïque, ou de type peroxyde tel que, par exemple, le peroxy di-carbonate de dicyclohexyle, le peroxyde de benzoyle ou le peroxyde de di-tertiobutyle. On peut mettre en oeuvre l'initiateur en solution et utiliser dans ce cas le solvant de la réaction ou bien le chlorure de méthylène ou la N-méthyl pyrrolidone. La concentration de l'initiateur peut varier de 0,5 à 25 % en poids par rapport au télogène selon la réactivité relative du télogène et des monomères M¹ et M². La température de réaction est comprise entre 0 et 150°C, de préférence entre 60 et 90°C.

Comme agents télogènes de formule (IV) particulièrement intéressants dans le cadre de la présente invention, on peut mentionner les suivants, Rf ayant la même signification que dans la formule (I) :
- les iodures de perfluoroalkyle : Rf - I
   conduisant aux co-télomères (I) dans lesquels k = m = n = p = 0;
- les iodures de 2-(perfluoroalkyl)-éthyle : Rf - CH₂CH₂ - I
   conduisant aux co-télomères (I) dans lesquels k = 2 et m = n = p = 0;
- les 2-(perfluoroalkyl)-éthylmercaptans : Rf - CH₂CH₂ - SH
   conduisant aux co-télomères (I) dans lesquels k =2, m = n = 0 et p = 1;
- les thioglycolates d'alcools fluorés : Rf - CH₂CH₂ - OCO - CH₂ SH
   conduisant aux co-télomères (I) dans lesquels k = 2 et m = n = p = 1.

Comme exemples de monomère hydrophile anionique d'unité M¹, on peut citer à titre non limitatif :
- l'acide acrylique, l'acide méthacrylique et leurs sels de métaux alcalins ou d'ions ammonium quaternaires;
- les dérivés mono-oléfiniques de l'acide sulfonique et leurs sels métalliques alcalins tels que, par exemple, l'éthylènesulfonate de sodium, le styrènesulfonate de sodium et l'acide 2-acrylamido-2-méthyl-propanesulfonique.

Parmi les composés mentionnés ci-dessus pour le choix du monomère M¹, on préfère l'acide acrylique et ses sels métalliques alcalins.

Comme exemples de monomère hydrophile non-ionique d'unité M², on peut citer à titre non limitatif :
- l'acrylamide et ses dérivés tels que le N-méthyl-acrylamide, le N-éthylacrylamide, le N,N-diméthyl-acrylamide, le N-méthyl-N-éthyl-acrylamide, le N-hydroxyméthyl-acrylamide, le N-(2-hydroxyéthyl)-acrylamide, le N-(3-hydroxypropyl)-acrylamide;
- les dérivés N-vinyliques comme le N-vinyl-acétamide, la N-vinyl-pyrrolidone-2, la N-vinyl méthyl-3 pyrrolidone-2, la N-vinyl méthyl-4 pyrrolidone-2, la N-vinyl méthyl-5 pyrrolidone-2;
- les acrylates ou méthacrylates d'aminoalcools de formule générale : dans laquelle R a la même signification que précédemment, les symboles R³ et R⁴, identiques ou différents, représentent chacun un atome d'hydrogène ou un radical alkyle, linéaire ou ramifié, contenant 1 à 4 atomes de carbone, ou bien R³ et R⁴ ensemble avec l'atome d'azote forment un radical pipéridino ou pyrrolidinyle-1, tels que, par exemple, le N,N-diméthylamino-2-éthanol, le N,N-diéthylamino-2-éthanol, le N-éthyl-N-méthylamino-2-éthanol, le pipéridino-2-éthanol, le (pyrrolidinyl-1)-2-éthanol, le méthylamino-1-propanol-2 ;
- les acrylates ou méthacrylates d'alcools polyéthoxylés de formule générale :

   HO - R⁵- (OCH₂CH₂)ᵣ - O R⁶ (VI)

   dans laquelle R⁵ représente un groupe alkylène comportant 2 à 5 atomes de carbone, r est un nombre entier compris entre 1 et 10, et R⁶ représente un atome d'hydrogène ou un groupement méthyle ou éthyle;
- l'acétate de vinyle en faisant suivre la télomérisation par une hydrolyse pour obtenir des unités d'alcool polyvinylique.

Parmi les composés mentionnés ci-dessus pour le choix du monomère M², on préfère l'acrylamide ou l'acétate de vinyle.

La préparation des co-télomères peut également se dérouler en deux étapes comprenant une étape de télomérisation d'un seul monomère hydrophile non-ionique du type M², suivie d'une hydrolyse partielle transformant une fraction des unités M² en unités de monomère hydrophile anionique du type M¹. Ainsi, par exemple, il est possible d'hydrolyser partiellement les dérivés de l'acrylamide ou les acrylates d'aminoalcools en acide acrylique; le co-télomère issu de l'hydrolyse possède alors les deux types d'unités M¹ et M² dans la partie hydrophile polymérisée.

Le ou les agents tensio-actifs à utiliser selon l'invention peuvent être choisis, à titre non limitatif, parmi les composés de formules :

Rf - (CH₂)_{w} - S - (CH₂)ₜ - CONH - C(CH₃)₂ -CH₂SO₃Na (XIII)

dans lesquelles Rf représente un radical perfluoroalkyle, linéaire ou ramifié, contenant au moins 6 atomes de carbone, s est un nombre entier allant de 0 à 6, R⁶ représente un atome d'hydrogène ou un radical méthyle ou éthyle, t et u sont des nombres entiers allant de 1 à 5, v est égal à 2 ou 3, les symboles R⁷, R⁸ et R⁹, identiques ou différents, représentent chacun un radical méthyle ou éthyle, et w est un nombre entier allant de 1 à 6.

Comme exemples non limitatifs de tensioactifs fluorés (b) utilisables dans le cadre de l'invention on peut mentionner plus particulièrement les composés de formules :

C₆F₁₃ - CH₂CH₂ - SO₂NH- CH₂CH₂ - N^{⊕}(CH₃)₂ - CH₂ - COO^{⊖}

C₆F₁₃ - CH₂CH₂ - SO₂NH - CH₂CH₂CH₂- N^{⊕}(CH₃)₂ - CH₂ - COO^{⊖}

C₈F₁₇ - SO₂NH - CH₂CH₂CH₂ - N^{⊕}(CH₃)₂ - CH₂ - COO^{⊖}

C₆F₁₃ - CH₂CH₂ - SO₂NH - CH₂CH₂CH₂ - N^{⊕}(CH₃)₂ - CH₂CH₂ - COO^{⊖}

C₆F₁₃ - CH₂CH₂ - SO₂NH - CH₂CH₂CH₂ - N^{⊕} (CH₃)₂ - CH₂CH₂CH₂ - SO₃^{⊖}

C₆F₁₃ - CH₂CH₂-SO₂N(CH₃)-CH₂CH₂CH₂ - N^{⊕} (CH₃)₂ - CH₂CH₂CH₂ - SO₃^{⊖}

C₆F₁₃ - CH₂CH₂ - S - CH₂ - CH(OH) - CH₂ - N^{⊕}(CH₃)₂ - CH₂ - COO^{⊖}

${\text{C}}_{\text{6}} {\text{F}}_{\text{13}} {\text{- CH}}_{\text{2}} {\text{CH}}_{\text{2}} {\text{- SO}}_{\text{2}} {\text{NH - CH}}_{\text{2}} {\text{CH}}_{\text{2}} {\text{CH}}_{\text{2}} {\text{- N(CH}}_{\text{3}} {\text{)}}_{\text{2}} \text{→ O}$${\text{C}}_{\text{6}} {\text{F}}_{\text{13}} {\text{- CH}}_{\text{2}} {\text{CH}}_{\text{2}} {\text{- SO}}_{\text{2}} {\text{N(CH}}_{\text{3}} {\text{) - CH}}_{\text{2}} {\text{CH}}_{\text{2}} {\text{CH}}_{\text{2}} {\text{-N(CH}}_{\text{3}} {\text{)}}_{\text{2}} \text{→ O}$ainsi que les mélanges de bétaïnes de formule :

CₓF₂ₓ₊₁ - CH₂CH₂ - SO₂NH - CH₂CH₂CH₂ - N^{⊕}(CH₃)₂ - CH₂ - COO^{⊖}

les mélanges de bétaïnes de formule :

CₓF₂ₓ₊₁ - CH₂CH₂ - S - CH₂ - CH(OH) - CH₂ - N^{⊕}(CH₃)₂ - CH₂ - COO^{⊖}

les mélanges de sulfobétaïnes de formule :

CₓF₂ₓ₊₁ - CH₂CH₂ - SO₂N(CH₃) - (CH₂)₃ - N^{⊕}(CH₃)₂ - CH₂CH₂CH₂ - SO₃^{⊖}

les mélanges d'oxydes d'amines de formule : ${\text{C}}_{\text{x}} {\text{F}}_{\text{2x+1}} {\text{- CH}}_{\text{2}} {\text{CH}}_{\text{2}} {\text{- SO}}_{\text{2}} {\text{NH - CH}}_{\text{2}} {\text{CH}}_{\text{2}} {\text{CH}}_{\text{2}} {\text{- N(CH}}_{\text{3}} {\text{)}}_{\text{2}} \text{→ O}$les mélanges de composés de formule : les mélanges de composés de formule :

CₓF₂ₓ₊₁ - CH₂CH₂ - S - CH₂CH₂CONH -C(CH₃)₂ - CH₂ - SO₃Na

et les mélanges de composés de formule :

CₓF₂ₓ₊₁ - CH₂CH₂ - S - CH₂ - CH(OH) - CH₂ - N^{⊕}(CH₃)₃ Cl^{⊖}

formules dans lesquelles x est un nombre entier pair allant de 6 à 20.

En plus de ses constituants essentiels (hydrolysat de protéines, co-télomère fluoré, et agent tensio-actif fluoré), l'émulseur polyvalent selon l'invention peut éventuellement contenir divers additifs tels que :
- un solvant organique miscible à l'eau, stabilisateur de mousse, choisi parmi les glycols et les monoalkyléthers de mono- ou di-éthylène (ou propylène) glycol;
- un agent anti-corrosion tel que, par exemple, le nitrite de sodium;
- un agent conservateur tel que, par exemple, le benzoate de sodium, le formaldéhyde, l'orthophénylphénol ou le 5-méthyl-1 H-benzotriazole;
- un antigel, comme par exemple l'éthylèneglycol,
- un stabilisateur de pH tel que, par exemple, la diéthanolamine, la triéthanolamine ou l'urée.

La préparation des émulseurs selon l'invention peut être réalisée par simple addition dans l'hydrolysat de protéines des constituants (a), (b) et des additifs éventuels. L'opération peut être effectuée à température ambiante ou en chauffant à une température modérée, sous agitation. L'émulseur fluoroprotéinique ainsi obtenu peut être dilué à l'eau de ville ou à l'eau de mer à raison de 0,5 à 6 parties en volume (de préférence 1 à 3 parties en volume) pour 100 parties en volume au total. La composition extinctrice résultante est utilisée pour combattre les feux d'hydrocarbures et de liquides polaires.

Les performances des émulseurs selon l'invention peuvent être évaluées au moyen des tests applicatifs suivants:

### Foisonnement

Le foisonnement (ou taux d'expansion) est le rapport du volume de mousse produit à partir d'une solution aqueuse à 3 % d'émulseur au volume de liquide initial. Pour déterminer le foisonnement, on introduit dans une éprouvette de 1 litre 100 ml de solution aqueuse à 3 % d'émulseur, puis la solution est battue pendant une minute au rythme d'un battement par seconde à l'aide d'un piston circulaire perforé (30 trous de 5 mm de diamètre représentant 25 % de la surface) et fixé en son centre à une tige métallique.

Pour un émulseur efficace, le foisonnement doit être au moins égal à 6.

### Temps de drainage à 25 %

Après avoir réalisé le test de foisonnement ci-dessus, on mesure le temps nécessaire pour recueillir par décantation 25 % du liquide initial ayant servi à la formation de la mousse. Le temps de drainage doit être compris entre 5 et 20 minutes.

### Test d'étalement sur hydrocarbure

Ce test, qui indique la vitesse de formation du film aqueux sur la surface des hydrocarbures, est réalisé en versant 50 ml d'hydrocarbure dans une boite de Pétri (diamètre : 11,8 cm) dont la face extérieure est peinte en noir afin de pouvoir observer le film. Lorsque la surface de l'hydrocarbure est immobile, on dépose à l'aide d'une micropipette 0,5 ml d'une solution aqueuse à 3 % d'émulseur. La solution doit être déposée goutte à goutte en partant du centre et en effectuant un mouvement excentrique. Le chronomètre est déclenché au moment du dépôt de la première goutte et arrêté lorsque le film a recouvert toute la surface de l'hydrocarbure. On note le temps. Si le recouvrement total n'est pas obtenu en moins d'une minute, on note le pourcentage de surface recouverte après une minute.

### Test d'étanchéité de la mousse sur liquide polaire

On dispose d'une balance automatique reliée à un enregistreur. On verse dans un cristallisoir de 9,8 cm de diamètre posé sur le plateau de la balance 50 ml de solvant polaire (acétone). D'autre part, on dilue l'émulseur à 3 % dans l'eau de ville ou l'eau de mer et on produit la mousse à l'aide d'un batteur électrique pendant 2 minutes. Environ 18 g de mousse sont déposés sur le solvant polaire. On remet la balance à zéro et on note la perte de poids, due à l'évaporation, du liquide polaire en fonction du temps. Les résultats s'expriment en mg/min.

Les émulseurs les plus performants pour donner une mousse étanche aux vapeurs de liquide polaire sont ceux dont l'évaporation en mg/min est la plus faible.

On réalise également des tests dans des conditions plus sévères sur feux de liquide polaire. Dans ce cas, la procédure est identique mais on enflamme le liquide polaire et on le laisse brûler pendant 90 secondes avant de déverser la mousse pour l'éteindre. La quantité de liquide polaire utilisée est de 150 ml et on verse environ 50 g de mousse.

La vitesse d'évaporation de l'acétone doit être inférieure à 85 mg/min pour le test à froid et inférieure à 150 mg/min pour le test sur feu.

### Composition de l'eau de mer synthétique

| | |
|---|---|
| Chlorure de sodium anhydre NaCl | 25,0 g |
| Chlorure de magnésium MgCl₂, 6 H₂O | 11,0 g |
| Chlorure de calcium CaCl₂, 2 H₂O | 1,6 g |
| Sulfate de sodium anhydre Na₂SO₄ | 4,0 g |
| Eau | qsp 1 litre |

Les exemples suivants illustrent l'invention sans la limiter. Dans ces exemples, les symboles Rf¹, Rf², Rf³, Rf⁴, Rf⁵ et Rf⁶ représentent chacun un mélange de radicaux perfluoroalkyle linéaires. Les proportions relatives des différents radicaux perfluoroalkyle en % massique dans les mélanges désignés Rf¹, Rf², Rf³, Rf⁴, Rf⁵ et Rf⁶ sont indiquées dans le tableau suivant.

| | **Rf**^{**1**} | **Rf**^{**2**} | **Rf**^{**3**} | **Rf**^{**4**} | **Rf**^{**5**} | **Rf**^{**6**} |
|---|---|---|---|---|---|---|
| C₆F₁₃ | 46,5 | 49,0 | 70,0 | 0,4 | - | - |
| C₈F₁₇ | 34,0 | 36,2 | 23,0 | 64,3 | 64,1 | 4,1 |
| C₁₀F₂₁ | 12,0 | 12,0 | 5,0 | 26,8 | 27,4 | 75,3 |
| C₁₂F₂₅ | 3,9 | 2,8 | 1,5 | 6,5 | 7,0 | 15,1 |
| C₁₄F₂₉ | 3,6 | - | 0,4 | 1,5 | 1,5 | 5,1 |
| C₁₆F₃₃ | - | - | 0,1 | 0,5 | - | 0,4 |

Les extraits secs ont été déterminés en maintenant 5 heures à l'étuve à 120°C 10 à 20 g de solution placée dans un cristallisoir de 150 mm de diamètre.

### EXEMPLE 1

Dans un réacteur d'un litre équipé d'un dispositif de chauffage, d'un agitateur, d'un thermomètre, d'une arrivée d'azote et d'un réfrigérant à reflux, on introduit 55 g de tertiobutanol, 1 g d'azo-bis-isobutyronitrile et 49 g (0,1 mole) d'iodure de perfluoroalkyle Rf¹ - I. En maintenant un courant d'azote, on augmente la température jusqu'à 80°C en 30 minutes. Ensuite, on coule simultanément en 3 h 30 min les deux mélanges suivants :
*mélange A :*
   - 85,2g (1,2 moles) d'acrylamide
   - 57,6g (0,8 moles) d'acide acrylique
   - 330g de tertiobutanol
*mélange B :*
   - 10g d'azo-bis-isobutyronitrile
   - 50g de N-méthyl pyrrolidone

Les co-télomères précipitent au bout de quelques minutes. A la fin de l'introduction des deux mélanges A et B, on maintient encore à 80°C pendant 2 heures. On distille alors 280 g de tertiobutanol, puis on rajoute 600 g d'eau et on distille 211 g de l'azéotrope eau/tertiobutanol. On rajoute de l'eau jusqu'à obtenir 1007 g d'une solution (S1) à 20 % d'extrait sec des co-télomères fluorés de formule :

Rf¹ - [CH₂- CH (COOH)]₈ - [CH₂- CH (CONH₂)]₁₂ - I

A 82 g d'un hydrolysat de protéines à 44 % d'extrait sec on ajoute à température ambiante et sous agitation modérée 8 g de la solution S1 puis 10 g d'une solution hydroalcoolique à 27 % de la bétaïne fluorée de formule :

C₆F₁₃ - CH₂CH₂ - SO₂NH - CH₂CH₂CH₂ - N^{⊕}(CH₃)₂ - CH₂ - COO^{⊖}

On obtient un émulseur fluoroprotéinique selon l'invention. On dilue cet émulseur à 3 % avec de l'eau de ville et avec de l'eau de mer synthétique et les deux solutions résultantes, soumises aux tests décrits précédemment, présentent les caractéristiques reportées dans le tableau suivant.

| **Caractéristique** | **Dilution à l'eau de ville** | **Dilution à l'eau de mer synthétique** |
|---|---|---|
| Foisonnement | 8,5 | 9,0 |
| Temps de drainage à 25 % | 9 min 30 s | 9 min |
| Etalement sur cyclohexane | 15 s | 16 s |
| Tension superficielle | 15,8 mN/m | 15,6 mN/m |
| Etanchéité sur acétone (test à froid) | 55 mg/min | 80 mg/min |
| Etanchéité sur acétone (test sur feu) | 102 mg/min | 113 mg/min |

### EXEMPLES 2 à 7

En procédant comme à l'exemple 1, on prépare une série de co-télomères fluorés dont les structures chimiques sont répertoriées dans le tableau suivant.

Pour 0,1 mole d'iodure Rf-I, on maintient constantes les quantités de tertiobutanol, d'azo-bis-isoburyronitrile et de N-méthyl-pyrrolidone et on utilise l'acide acrylique et l'acrylamide en des quantités correspondant à la structure indiquée.

| **Exemple** | **Structure des co-télomères fluorés** |
|---|---|
| 2 | Rf¹ - [CH₂ - CH (COOH)]₄ - [CH₂ - CH (CONH₂)]₁₆ - I |
| 3 | Rf¹ - [CH₂ - CH (COOH)]₅ - [CH₂ - CH (CONH₂)]₇ - I |
| 4 | Rf⁴ - [CH₂ - CH (COOH)]₂ - [CH₂ - CH (CONH₂)]₁₈ - I |
| 5 | Rf⁴ - [CH₂ - CH (COOH)]₃ - [CH₂ - CH (CONH₂)]₁₇ - I |
| 6 | Rf⁴ - [CH₂ - CH (COOH)]₄ - [CH₂ - CH (CONH₂)]₁₆ - I |
| 7 | Rf⁶ - [CH₂ - CH (COOH)]₄ - [CH₂ - CH (CONH₂)]₁₆ - I |

Pour chaque co-télomère (soit Sx la solution eau/tertiobutanol à 20 % du co-télomère fluoré de l'exemple x), on prépare un émulseur fluoroprotéinique en procédant comme à l'exemple 1 mais en remplaçant la solution S1 par la solution Sx. Les émulseurs fluoroprotéiniques ainsi préparés sont dilués à 3 % avec de l'eau de ville et les solutions résultantes présentent les caractéristiques indiquées dans le tableau suivant.

| **Exemple** | **2** | **3** | **4** | **5** | **6** | **7** |
|---|---|---|---|---|---|---|
| Foisonnement | 8,5 | 9,0 | 9,2 | 8,5 | 8,5 | 9,2 |
| Etalement sur cyclohexane (s) | 17 | 13 | 21 | 21 | 23 | 48 |
| Etanchéité sur acétone test à froid (mg/min) | 54 | 70 | 70 | 70 | 59 | 63 |

### EXEMPLE 8

Dans un réacteur d'un litre équipé d'un dispositif de chauffage, d'un agitateur, d'un thermomètre, d'une arrivée d'azote et d'un réfrigérant à reflux, on introduit 55 g de tertiobutanol et 0,03 g d'acide 4,4'-azo-bis-cyanopentanoïque. En maintenant un courant d'azote, on augmente la température jusqu'à 80°C en 30 minutes. Ensuite, on coule simultanément en 3 h 30 min les deux mélanges suivants :
*mélange A:*
   - 38 g (0,1 mole) de 2-(perfluorohexyl)-éthanethiol (C₆F₁₃ - C₂H₄ SH)
   - 50 g de tertiobutanol
   - 0,24 g d'acide 4,4'-azo-bis-cyanopentanoïque
*mélange B :*
   - 113,6 g (1,6 moles) d'acrylamide
   - 28,8 g (0,4 mole) d'acide acrylique
   - 330 g de tertiobutanol

A la fin de l'introduction des deux mélanges A et B, on ajoute 0,03 g d'acide 4,4'-azo-bis-cyanopentanoïque puis on maintient la température à 80°C pendant 2 heures. On distille 256 g de tertiobutanol, puis on rajoute 500 g d'eau et on distille 202 g de l'azéotrope eau/tertiobutanol. On obtient 680g d'une solution à 22 % d'extrait sec que l'on ajuste par addition d'eau pour obtenir une solution (S8) à 20 % du co-télomère fluoré de formule :

C₆F₁₃ - C₂H₄ S[CH₂ - CH (COOH)]₄ - [CH₂ - CH (CONH₂)]₁₆ - H

A 91 g d'un hydrolysat de protéines à 35 % d'extrait sec, on ajoute à température ambiante et sous agitation modérée 4 g de la solution S8 puis 5 g d'une solution hydro-alcoolique à 27 % de la bétaïne fluorée de formule :

C₆F₁₃ - CH₂CH₂ - S - CH₂ - CH(OH) - CH₂ - N⁺(CH₃)₂ - CH₂ - COO^{⊖}

On obtient un émulseur fluoroprotéinique selon l'invention. On dilue cet émulseur à 6 % avec de l'eau de ville et la solution résultante, soumise aux tests décrits précédemment, présente les caractéristiques suivantes :
- Foisonnement : 9,7
- Temps de drainage à 25 % : 9 min 30 s
- Etalement sur cyclohexane : 14 secondes
- Etanchéité sur acétone (test à froid) :46 mg/min

### EXEMPLE 9

On procède comme à l'exemple 8, mais on remplace les 38 g de 2-(perfluorohexyl)-éthanethiol par 52 g de 2-(perfluoroalkyl)-éthanethiols de formule générale:

Rf⁵ - C₂H₄ - SH

On obtient 765 g d'une solution à 25,3 % d'extrait sec contenant 10 % de tertiobutanol que l'on évapore à l'étuve. On ajuste, par addition d'eau, pour obtenir une solution (S9) à 20 % des co-télomères fluorés de formule :

Rf⁵ - C₂H₄ - S - [CH₂ - CH (COOH)]₄ -[CH₂ - CH (CONH₂)]₁₆ - H

A 91 g d'un hydrolysat de protéines à 37 % d'extrait sec, on ajoute à température ambiante et sous agitation modérée 4 g de la solution S9 puis 5 g d'une solution hydroalcoolique à 27 % de la bétaïne fluorée de formule:

C₆F₁₃ - CH₂CH₂ - SO₂NH - CH₂CH₂CH₂ - N^{⊕}(CH₃)₂ - CH₂ - COO^{⊖}

On obtient un émulseur fluoroprotéinique selon l'invention. On dilue cet émulseur à 6 % avec de l'eau de ville et la solution résultante, soumise aux tests décrits précédemment, présente les caractéristiques suivantes:
- Foisonnement : 8,2
- Drainage à 25 % : 10 min
- Etalement sur cyclohexane : 50 %
- Etanchéité sur acétone (test à froid) :53 mg/min

### EXEMPLE 10

Dans un réacteur d'un litre équipé d'un dispositif de chauffage, d'un agitateur, d'un thermomètre, d'une arrivée d'azote et d'un réfrigérant à reflux, on introduit 55 g de tertiobutanol et 0,03 g d'acide 4,4'-azo-bis-cyanopentanoïque. En maintenant un courant d'azote, on augmente la température jusqu'à 80°C en 30 minutes. Ensuite, on coule simultanément en 3 h 30 min les deux mélanges suivants :
*mélange A:*
   - 50 g de tertiobutanol
   - 1 g d'acide 4,4'-azo-bis-cyanopentanoïque
   - 51,6 g (0,1 mole) de thioglycolates de 2-(perfluoroalkyl)-éthanol de formule : Rf² - C₂H₄ OCOCH₂SH
*mélange B*
   - 113,6 g (1,6 mole) d'acrylamide
   - 28,8 g (0,4 mole) d'acide acrylique
   - 330 g de tertiobutanol

30 minutes après le début de la coulée des mélanges A et B, on ajoute 0,5 g d'acide 4,4'-azo-bis-cyanopentanoïque. A la fin de l'introduction des deux mélanges A et B, on ajoute 0,2 g d'acide 4,4'-azo-bis-cyanopentanoïque puis on maintient encore la température à 80°C pendant 2 heures. On distille alors 256 g de tertiobutanol, puis on rajoute 500 g d'eau et on distille 202 g de l'azéotrope eau/tertiobutanol. On obtient 724 g d'une solution à 26 % d'extrait sec que l'on ajuste par addition d'eau pour obtenir une solution (S10) à 20 % des co-télomères fluorés de formule :

Rf² - C₂H₄ OCOCH₂ S [CH₂- CH (COOH)]₄- [CH₂- CH (CONH₂)]₁₆ - H

A 92 g d'un hydrolysat de protéines à 35 % d'extrait sec, on ajoute à température ambiante et sous agitation modérée 4 g de la solution S10 puis 4 g d'une solution hydro-alcoolique à 40 % de l'oxyde d'amine de formule: ${\text{C}}_{\text{6}} {\text{F}}_{\text{13}} {\text{- CH}}_{\text{2}} {\text{CH}}_{\text{2}} {\text{- SO}}_{\text{2}} {\text{NH - CH}}_{\text{2}} {\text{CH}}_{\text{2}} {\text{CH}}_{\text{2}} {\text{- N (CH}}_{\text{3}} {\text{)}}_{\text{2}} \text{→ O}$

On obtient un émulseur fluoroprotéinique selon l'invention que l'on dilue à 6 % avec de l'eau de ville. La solution résultante, soumise aux tests décrits précédemment, présente les caractéristiques suivantes:
- Foisonnement : 8,8
- Temps de drainage à 25 % : 17 min
- Etalement sur cyclohexane : 25 %
- Etanchéité sur acétone (test à froid) : 47 mg/min

### EXEMPLE 11

Dans un réacteur d'un litre équipé d'un dispositif de chauffage, d'un agitateur, d'un thermomètre, d'une arrivée d'azote et d'un réfrigérant à reflux, on introduit 98 g de tertiobutanol, 1,8 g d'azo-bis-isobutyronitrile et 119 g (0,18 moles) d'iodure de perfluoroalkyle Rf⁶ - I. En maintenant un courant d'azote, on augmente la température jusqu'à 85°C en 30 minutes. Ensuite, on coule simultanément en 3 h 30 min les deux mélanges suivants:
*mélange A :*
   - 256g (3,6 moles) d'acrylamide
   - 594g de tertiobutanol
*mélange B:*
   - 18g d'azo-bis-isobutyronitrile
   - 90g de N-méthyl-pyrrolidone

A la fin de l'introduction des deux mélanges A et B, on maintient encore à 85°C pendant 2 heures. On distille alors 449 g de tertiobutanol, puis on rajoute 500 g d'eau. On évapore la solution obtenue à l'étuve puis on rajoute de l'eau jusqu'à obtenir 2026 g d'une solution à 20 % d'extrait sec des télomères fluorés de formule :

Rf⁶ - [CH₂ - CH (CONH₂)]₂₀ - I

On mélange 112,5 g de la solution obtenue ci-dessus avec une solution de 1,6 g d'hydroxyde de sodium dans 4 g d'eau, puis on chauffe le mélange à 70°C pendant 2 heures. L'analyse infra-rouge du produit résultant fait apparaître une bande caractéristique du groupe carboxylate COO⁻ à 1565 cm⁻¹. On obtient une nouvelle solution que l'on ajuste pour obtenir une solution (S11) à 20 % d'extrait sec des co-téloméres fluorés de formule :

Rf⁶ - [CH₂- CH (CONH₂)]₁₆ - [CH₂ CH(COONa)]₄ - I

A 82 g d'un hydrolysat de protéines à 44 % d'extrait sec, on ajoute à température ambiante et sous agitation modérée 8 g de la solution S11 puis 10 g d'une solution hydroalcoolique à 27 % d'un mélange de bétaïnes fluorées de formule :

Rf³ - CH₂CH₂ - SO₂NH - CH₂CH₂CH₂ - N^{⊕}(CH₃)₂ - CH₂ - COO^{⊖}

On obtient un émulseur fluoroprotéinique selon l'invention. On dilue cet émulseur à 3 % avec de l'eau de ville et la solution résultante, soumise aux tests décrits précédemment, présente les caractéristiques suivantes :
- Foisonnement : 8,2
- Temps de drainage à 25 % : 11 min
- Etalement sur cyclohexane : 25 %
- Etanchéité sur acétone (test à froid) : 59 mg/min

### EXEMPLE 12

On mélange à température ambiante 80 g de méthanol, 30 g d'acétate de vinyle, 11 g d'acide acrylique et 12 g de 2-(perfluorooctyl)-éthanethiol C₈F₁₇-C₂H₄-SH

Un tiers de ce mélange est introduit dans un réacteur de 500 ml équipé d'un agitateur, d'un thermomètre, d'un réfrigérant à reflux, d'une ampoule de coulée, d'une arrivée d'azote et d'un dispositif de chauffage. Le reste du mélange est introduit dans l'ampoule de coulée. On ajoute dans le réacteur 0,2 g d'azo-bis-isobutyronitrile. On introduit un courant d'azote dans le réacteur que l'on maintient pendant toute la durée de la réaction. On chauffe à reflux à 70°C sous agitation. 30 minutes après le début du reflux, on coule en 4 heures le contenu de l'ampoule de coulée. On introduit ensuite 0,2 g d'azo-bis-isobutyronitrile dans le milieu réactionnel. On maintient encore 4 heures à reflux et on obtient dans le réacteur, en solution méthanolique, un co-télomère fluoré (intermédiaire de synthèse) de formule :

C₈F₁₇ - C₂H₄ - S - [CH₂- CH (COOH)]₆ - [CH₂ CH(OCOCH₃)]₁₄ - H

On chauffe le contenu du réacteur à 50°C. On introduit dans l'ampoule de coulée 1 g de sodium et 16 g de méthanol; le mélange des deux produits conduit à la formation de méthanolate de sodium en solution dans le méthanol, avec dégagement d'hydrogène. On ajoute goutte à goutte dans le réacteur la solution de méthanolate de sodium en maintenant la température du réacteur à 50°C. Le produit issu de l'hydrolyse précipite progressivement dans le milieu réactionnel. Après addition de la totalité de la solution de méthanolate de sodium, on maintient la température à 50°C pendant 30 minutes, puis on refroidit à température ambiante. Le précipité contenu dans le réacteur est récupéré par filtration sur un fritté n°3 et lavé avec 80 ml de méthanol, puis récupéré par évaporation du méthanol dans un rotavapor et séchage à l'étuve à 50°C pendant 12 heures. On obtient 23 g d'une poudre blanche, soluble dans l'eau, dont la structure est la suivante:

C₈F₁₇ - C₂H₄ - S - [CH₂ - CH (COOH)]₆ - [CH₂ CH(OH)]₁₄ - H

On procède ensuite comme à l'exemple 11, mais on remplace les 8 g de la solution S11 par une quantité équivalente d'une solution aqueuse à 20 % du co-télomère fluoré préparé ci-dessus. On obtient un émulseur fluoroprotéinique selon l'invention. On dilue cet émulseur à 3 % avec de l'eau de ville et la solution résultante, soumise aux tests décrits précédemment, présente les caractéristiques suivantes :
- Foisonnement : 8,2
- Temps de drainage à 25 % : 10 min
- Etalement sur cyclohexane : 25 %
- Etanchéité sur acétone (test à froid) :51 mg/min

### EXEMPLE 13 (COMPARATIF)

On procède comme à l'exemple 1, mais on remplace les 8 g de la solution S1 par une quantité équivalente d'eau. On obtient un émulseur fluoroprotéinique non conforme à l'invention. On dilue cet émulseur à 3 % avec de l'eau de ville et la solution résultante est soumise aux tests d'étanchéité sur acétone. Les résultats sont les suivants :
- Etanchéité sur acétone (test à froid): 125 mg/min
- Etanchéité sur acétone (test sur feu): 168 mg/min

L'absence du co-télomère fluoré (a) ne permet pas d'obtenir une mousse extinctrice suffisamment stable sur solvant polaire et conduit à une vitesse d'évaporation de l'acétone beaucoup plus importante aussi bien dans le test à froid que sur feu d'acétone.

### EXEMPLE 14 (COMPARATIF)

On procède comme à l'exemple 1, mais on remplace les 10 g de la solution de bétaïne fluorée par une quantité équivalente d'eau. On obtient un émulseur fluoroprotéinique non conforme à l'invention. Cet émulseur, dilué à 3 % avec de l'eau de ville et soumis aux tests applicatifs, donne les résultats suivants :
- Foisonnement : 7,0
- Etalement sur cyclohexane : pas d'étalement
- Tension superficielle : 30 mN/m

L'absence du tensioactif fluoré (b) ne permet pas d'abaisser suffisamment la tension superficielle du milieu pour pouvoir mettre en évidence la propriété formant film sur hydrocarbure.

### EXEMPLE 15 (COMPARATIF)

On procède comme à l'exemple 1, mais on remplace le cotélomère fluoré par le télomère de structure suivante :

Rf⁴ - [CH₂ - CH(CONH₂)]₂₀ - I

L'émulseur fluoroprotéinique ainsi obtenu, non conforme à l'invention, est dilué à 3 % avec de l'eau de ville et la solution résultante, soumise aux tests d'étanchéité sur acétone, présente les caractéristiques suivantes :
- Etanchéité sur acétone (test à froid): 105 mg/min
- Etanchéité sur acétone (test sur feu): 288 mg/min

### EXEMPLES 16 à 19

On réalise une série d'essais d'extinction selon la norme NF S 60225 - Essai de référence sur foyer d'acétone de 0,25 m². Les émulseurs sont dilués à l'eau de ville. Les résultats des essais d'extinction sont reportés sur le tableau suivant :

| Exemple | Emulseur | Taux de dilution (%) | Temps d'application de la mousse (secondes) | Extinction (secondes) | | | Temps de réallumage (secondes) |
|---|---|---|---|---|---|---|---|
| | | | | 90% | 99% | Extinction | |
| 16 | Emulseur de l'exemple 2 | 3 | 120 | 60 | 75 | 95 | 330 |
| 17 | Emulseur de l'exemple 6 | 3 | 120 | 20 | 25 | 55 | 375 |
| 18 | Emulseur de l'exemple 9 | 6 | 120 | 10 | 15 | 45 | 795 |
| 19 (comparatif) | Emulseur de l'exemple 13 | 3 | 240 | Pas d'extinction | | | - |

## Revendications

1. Emulseur anti-incendies fluoroprotéinique formant film caractérisé en ce qu'il comprend un hydrolysat de protéines associé avec :
***(a)*** au moins un co-télomère fluoré répondant à la formule suivante :
Rf - (CH₂)ₖ - Xₘ - (CH₂)ₙ - Sₚ - (M¹)_{q}¹ (M²)_{q}² - Y (I)
dans laquelle :
Rf représente un radical perfluoroalkyle à chaîne linéaire ou ramifiée contenant au moins 6 atomes de carbone,
k est un nombre entier allant de 0 à 6, mais différent de 0 si m est égal à 1,
X représente un atome d'oxygène ou un groupe COO ou OCO,
m est égal à 0 ou 1,
n est un nombre entier allant de 0 à 6, mais différent de 0 si m et/ou p est égal à 1,
p est égal à 0 ou 1,
M¹ représente une unité de monomère hydrophile anionique et M² une unité de monomère hydrophile non-ionique,
q¹ et q² sont des nombres dont la somme est comprise entre 5 et 100, le rapport q²/q¹ étant compris entre 1 et 20,
Y représente un atome d'hydrogène quand p est égal à 1 et un atome d'iode, de brome ou de chlore quand p est égal à 0; et
***(b)*** au moins un agent tensio-actif fluoré dont une solution aqueuse à 1 g/l possède une tension superficielle à 20°C inférieure à 25 mN/m.

2. Emulseur selon la revendication 1, dans lequel le radical Rf contient de 6 à 20 atomes de carbone, k est égal à 0 ou 2, X représente un groupe OCO, n est égal à 0 ou 1, la somme q¹+q² est comprise entre 10 et 50, Y est un atome d'hydrogène ou d'iode, M¹ est une unité de formule: et M² une unité de formule: dans lesquelles R et R', identiques ou différents, représentent chacun un atome d'hydrogène ou un radical méthyle, Q¹ représente un atome d'hydrogène, un ion métallique alcalin ou un ion ammonium quaternaire, et Q² représente un groupe OH ou un groupe CONR¹R² dans lequel les symboles R¹ et R², identiques ou différents, représentent chacun un atome d'hydrogène ou un radical alkyle ou hydroxyalkyle contenant de 1 à 3 atomes de carbone.

3. Emulseur selon la revendication 2, dans lequel Q¹ est un atome d'hydrogène et Q² est un groupe OH ou CONH₂.

4. Emulseur selon l'une des revendications 1 à 3, dans lequel k = 0 ou 2, m = n = p = 0, et Y est un atome d'iode.

5. Emulseur selon l'une des revendications 1 à 3, dans lequel k = 2, m = n = 0 ou 1, p = 1, et Y est un atome d'hydrogène.

6. Emulseur selon l'une des revendications 1 à 5, dans lequel le rapport q²/q¹ est compris entre 1 et 10.

7. Emulseur selon l'une des revendications 1 à 6, dans lequel l'agent tensio-actif fluoré est choisi parmi les composés de formules :
Rf - (CH₂)_{w} - S - (CH₂)ₜ - CONH - C(CH₃)₂ -CH₂SO₃Na (XIII)
dans lesquelles Rf représente un radical perfluoroalkyle, linéaire ou ramifié, contenant au moins 6 atomes de carbone, s est un nombre entier allant de 0 à 6, R⁶ représente un atome d'hydrogène ou un radical méthyle ou éthyle, t et u sont des nombres entiers allant de 1 à 5, v est égal à 2 ou 3, les symboles R⁷, R⁸ et R⁹, identiques ou différents, représentent chacun un radical méthyle ou éthyle, et w est un nombre entier allant de 1 à 6.

8. Emulseur selon la revendication 7, dans lequel l'agent tensio-actif fluoré est choisi parmi les composés de formules (VII), (VIII), (IX), (X) et (XII) où s=w=2, t=v=3, u=1, R⁷ = R⁸ = méthyle, et Rf contient de 6 à 20 atomes de carbone.

9. Emulseur selon la revendication 8, dans lequel l'agent tensio-actif fluoré est choisi parmi les composés suivants :
C₆F₁₃ - CH₂CH₂ - SO₂NH - CH₂CH₂CH₂ - N^{⊕} (CH₃)₂ - CH₂ - COO^{⊖}
C₆F₁₃ - CH₂CH₂ - S-CH₂-CH(OH) - CH₂ - N^{⊕}(CH₃)₂ - CH₂ - COO^{⊖}
${\text{C}}_{\text{6}} {\text{F}}_{\text{13}} {\text{- CH}}_{\text{2}} {\text{CH}}_{\text{2}} {\text{- SO}}_{\text{2}} {\text{NH - CH}}_{\text{2}} {\text{CH}}_{\text{2}} {\text{CH}}_{\text{2}} {\text{- N(CH}}_{\text{3}} {\text{)}}_{\text{2}} \text{→ O}$ et le mélange de bétaïnes de formule :
CₓF₂ₓ₊₁ - CH₂CH₂ - SO₂NH - CH₂CH₂CH₂ - N^{⊕}(CH₃)₂ - CH₂ - COO^{⊖}
dans laquelle x est un nombre entier pair allant de 6 à 20.

10. Emulseur selon l'une des revendications 1 à 9 contenant un agent tensio-actif fluoré dont une solution aqueuse à 1 g/l possède une tension superficielle à 20°C inférieure à 20 mN/m, de préférence inférieure à 17 mN/m.

11. Emulseur selon l'une des revendications 1 à 10 contenant de 0,1 à 5 % en poids (de préférence 0,5 à 2 %) de co-télomère(s) fluoré(s) et de 0,5 à 10 % en poids (de préférence 1 à 5 %) d'agent tensio-actif fluoré.

12. Emulseur selon l'une des revendications 1 à 11 contenant en outre un solvant organique miscible à l'eau, un antigel, un agent conservateur, un stabilisateur de pH, et/ou un agent anti-corrosion.

13. Emulseur selon la revendication 12 dans lequel le solvant organique miscible à l'eau est choisi parmi les glycols ou les monoalkyléthers de mono- ou di-éthylène (ou propylène) glycol.

14. Emulseur selon l'une des revendications 1 à 13, stabilisé à un pH compris entre 5 et 9, de préférence entre 6 et 8.

15. Utilisation d'un émulseur selon l'une des revendications 1 à 14 pour combattre les feux d'hydrocarbures ou les feux de liquides polaires.

## Patentansprüche

1. Filmbildender Fluorproteinemulgator zur Brandbekämpfung, dadurch gekennzeichnet, daß er ein Eiweißhydrolysat enthält, das verbunden ist mit:
(a) mindestens einem fluorierten Co-Telomeren der folgenden Formel:
Rf-(CH₂)ₖ-Xₘ-(CH₂)ₙ-Sₚ-(M¹)_{q¹}(M²)_{q²}-Y (I)
in der:
Rf ein Perfluoralkylrest mit einer linearen oder verzweigten Kette mit mindestens 6 Kohlenstoffatomen bedeutet,
k eine ganze Zahl von 0 bis 6 ist, die aber nicht 0 ist, wenn m 1 ist,
X ein Sauerstoffatom oder eine COO- oder OCO-Gruppe bedeutet,
m 0 oder 1 ist,
n eine ganze Zahl von 0 bis 6 ist, die aber nicht 0 ist, wenn m und/oder p 1 ist,
p 0 oder 1 ist,
M¹ eine hydrophile anionische Monomereinheit und M² eine hydrophile nichtionische Monomereinheit bedeutet,
q¹ und q² Zahlen sind, deren Summe zwischen 5 und 100 und das Verhältnis q²/q¹ zwischen 1 und 20 liegt,
Y ein Wasserstoffatom bedeutet, wenn p 1 ist, und ein Jod-, Brom- oder Chloratom bedeutet, wenn p 0 ist; und
(b) mindestens einem fluorierten Tensid, von dem eine wäßrige Lösung mit 1 g/l eine Oberflächenspannung bei 20 °C von weniger als 25 mN/m besitzt.

2. Emulgator nach Anspruch 1, in dem der Rf-Rest 6 bis 20 Kohlenstoffatome enthält, k 0 oder 2 ist, X eine OCO-Gruppe bedeutet, n 0 oder 1 ist, die Summe q¹+q² zwischen 10 und 50 liegt, Y ein Wasserstoff- oder Jodatom ist, M¹ eine Einheit ist der Formel: und M² eine Einheit ist der Formel: in denen die gleichen oder verschiedenen R und R' jedes ein Wasserstoffatom oder einen Methylrest bedeuten, Q¹ ein Wasserstoffatom, ein Alkalimetallion oder ein quaternäres Ammoniumion und Q² eine OH- oder CONR¹R²-Gruppe bedeutet, in der jedes der gleichen oder verschiedenen Symbole R¹ und R² ein Wasserstoffatom oder einen Alkyl- oder Hydroxyalkylrest mit 1 bis 3 Kohlenstoffatomen bedeuten.

3. Emulgator nach Anspruch 2, in dem Q¹ ein Wasserstoffatom und Q² eine OH- oder CONH₂-Gruppe ist.

4. Emulgator nach einem der Ansprüche 1 bis 3, in dem k = 0 oder 2, m = n = p = 0 und Y ein Jodatom ist.

5. Emulgator nach einem der Ansprüche 1 bis 3, in dem k = 2, m = n = 0 oder 1, p = 1 und Y ein Wasserstoffatom ist.

6. Emulgator nach einem der Ansprüche 1 bis 5, in dem das Verhältnis q²/q¹ zwischen 1 und 10 liegt.

7. Emulgator nach einem der Ansprüche 1 bis 6, in dem das fluorierte Tensid gewählt ist aus den Verbindungen der Formeln:
Rf―(CH₂)_{w}―S―(CH₂)ₜ―CONH―C(CH₃)₂―CH₂SO₃Na (XIII)
in denen Rf ein linearer oder verzweigter Perfluoralkylrest mit mindestens 6 Kohlenstoffatomen bedeutet, s eine ganze Zahl von 0 bis 6 ist, R⁶ ein Wasserstoffatom oder einen Methyl- oder Ethylrest bedeutet, t und u ganze Zahlen von 1 bis 5 sind, v 2 oder 3 ist, jedes der gleichen oder verschiedenen Symbole R⁷, R⁸ und R⁹ einen Methyl- oder Ethylrest bedeuten und w eine ganze Zahl von 1 bis 6 ist.

8. Emulgator nach Anspruch 7, in dem das fluorierte Tensid gewählt ist aus den Verbindungen der Formeln (VII), (VIII), (IX), (X) und (XII), wobei s = w = 2, t = v = 3, u = 1, R⁷ = R⁸ = Methyl ist und Rf 6 bis 20 Kohlenstoffatome enthält.

9. Emulgator nach Anspruch 8, in dem das fluorierte Tensid gewählt ist aus den folgenden Verbindungen:
C₆F₁₃-CH₂CH₂-SO₂NH-CH₂CH₂CH₂-N^{⊕}(CH₃)₂-CH₂-COO^{⊖}
C₆F₁₃-CH₂CH₂-S-CH₂-CH(OH)-CH₂-N^{⊕}(CH₃)₂-CH₂-COO^{⊖}
${\text{C}}_{\text{6}} {\text{F}}_{\text{13}} {\text{-CH}}_{\text{2}} {\text{CH}}_{\text{2}} {\text{-SO}}_{\text{2}} {\text{NH-CH}}_{\text{2}} {\text{CH}}_{\text{2}} {\text{CH}}_{\text{2}} {\text{-N(CH}}_{\text{3}} {\text{)}}_{\text{2}} \text{→O}$und dem Betaingemisch der Formel:
CₓF₂ₓ₊₁-CH₂CH₂-SO₂NH-CH₂CH₂CH₂-N^{⊕}(CH₃)₂-CH₂-COO^{⊖}
in der x eine ganze gerade Zahl von 6 bis 20 ist.

10. Emulgator nach einem der Ansprüche 1 bis 9, der ein fluoriertes Tensid enthält, von dem eine wäßrige Lösung mit 1 g/l eine Oberflächenspannung bei 20 °C von weniger als 20 mN/m, vorzugsweise von weniger als 17 mN/m, enthält.

11. emulgator nach einem der Ansprüche 1 bis 10, der 0,1 bis 5 Gew.-% (vorzugsweise 0,5 bis 2 Gew.-%) eines/mehrerer fluorierter Co-Telomeren und 0,5 bis 10 Gew.-% (vorzugsweise 1 bis 5 Gew.-%) eines fluorierten Tensids enthält.

12. emulgator nach einem der Ansprüche 1 bis 11, der außerdem ein organisches mit Wasser mischbares Lösungsmittel enthält sowie ein Gefrierschutzmittel, ein Konservierungsmittel, einen pH-Stabilisator und/oder ein Korrosionsschutzmittel.

13. Emulgator nach Anspruch 12, in dem das organische mit Wasser mischbare Lösungsmittel aus den Glykolen oder den Monoalkylethern des Mono- oder Diethylen- (oder Propylen-)glykols gewählt ist.

14. Emulgator nach einem der Ansprüche 1 bis 13, der bei einem pH-Wert zwischen 5 und 9, vorzugsweise zwischen 6 und 8, stabilisiert ist.

15. Verwendung eines Emulgators nach einem der Ansprüche 1 bis 14 zur Brandbekämpfung durch Kohlenwasserstoffe oder polare Flüssigkeiten.

## Claims

1. Film-forming fluoroprotein firefighting emulsifier characterized in that it includes a protein hydrolysate used in combination with:
***(a)*** at least one fluorinated cotelomer corresponding to the following formula:
Rf-(CH₂)ₖ - Xₘ - (CH₂)ₙ - Sₚ - (M¹)_{q}¹ (M²)_{q}² - Y (I)
in which:
Rf denotes a perfluoroalkyl radical with a linear or branched chain containing at least 6 carbon atoms,
k is an integer ranging from 0 to 6 but other than 0 if m is equal to 1,
X denotes an oxygen atom or a COO or OCO group,
m is equal to 0 or 1,
n is an integer ranging from 0 to 6, but other than 0 if m and/or p is equal to 1,
p is equal to 0 or 1,
M¹ denotes an anionic hydrophilic monomer unit and M² a nonionic hydrophilic monomer unit,
q¹ and q² are numbers whose sum is between 5 and 100, the ratio q²/q¹ being between 1 and 20,
Y denotes a hydrogen atom when p is equal to 1 and an iodine, bromine or chlorine atom when p is equal to 0; and
***(b)*** at least one fluorinated surface-active agent an aqueous solution of which at a concentration of 1 g/l has a surface tension at 20°C which is lower than 25 mN/m.

2. Emulsifier according to Claim 1, in which the radical Rf contains from 6 to 20 carbon atoms, k is equal to 0 or 2, X denotes an OCO group, n is equal to 0 or 1, the sum q¹+q² is between 10 and 50, Y is a hydrogen or iodine atom, M¹ is a unit of formula: and M² a unit of formula: in which each of R and R', which are identical or different, denotes a hydrogen atom or a methyl radical, Q¹ denotes a hydrogen atom, an alkali metal ion or a quaternary ammonium ion and Q² denotes an OH group or a CONR¹R² group in which each of the symbols R¹ and R², which are identical or different, denotes a hydrogen atom or an alkyl or hydroxyalkyl radical containing from 1 to 3 carbon atoms.

3. Emulsifier according to Claim 2, in which Q¹ is a hydrogen atom and Q² is an OH or CONH₂ group.

4. Emulsifier according to one of Claims 1 to 3, in which k = 0 or 2, m = n = p = 0 and Y is an iodine atom.

5. Emulsifier according to one of Claims 1 to 3, in which k = 2, m = n = 0 or 1, p = 1 and Y is a hydrogen atom.

6. Emulsifier according to one of Claims 1 to 5, in which the ratio q²/q¹ is between 1 and 10.

7. Emulsifier according to one of Claims 1 to 6, in which the fluorinated surface-active agent is chosen from the compounds of formulae:
Rf - (CH₂)_{w} - S - (CH₂)ₜ - CONH - C(CH₃)₂ -CH₂SO₃Na (XIII)
in which Rf denotes a linear or branched perfluoroalkyl radical containing at least 6 carbon atoms, s is an integer ranging from 0 to 6, R⁶ denotes a hydrogen atom or a methyl or ethyl radical, t and u are integers ranging from 1 to 5, v is equal to 2 or 3, each of the symbols R⁷, R⁸ and R⁹, which are identical or different, denotes a methyl or ethyl radical and w is an integer ranging from 1 to 6.

8. Emulsifier according to Claim 7, in which the fluorinated surface-active agent is chosen from the compounds of formulae (VII), (VIII), (IX), (X) and (XII) where s = w = 2, t = v = 3, u = 1, R⁷ = R⁸ = methyl and Rf contains from 6 to 20 carbon atoms.

9. Emulsifier according to Claim 8, in which the fluorinated surface-active agent is chosen from the following compounds:
C₆F₁₃ - CH₂CH₂ - SO₂NH - CH₂CH₂CH₂ - N^{⊕}(CH₃)₂ - CH₂ - COO^{⊖}
C₆F₁₃ - CH₂CH₂ - S-CH₂-CH(OH) - CH₂ - N^{⊕}(CH₃)₂ - CH₂ - COO^{⊖}
${\text{C}}_{\text{6}} {\text{F}}_{\text{13}} {\text{- CH}}_{\text{2}} {\text{CH}}_{\text{2}} {\text{- SO}}_{\text{2}} {\text{NH - CH}}_{\text{2}} {\text{CH}}_{\text{2}} {\text{CH}}_{\text{2}} {\text{- N(CH}}_{\text{3}} {\text{)}}_{\text{2}} \text{→ O}$and the mixture of betaines of formula:
CₓF₂ₓ₊₁ - CH₂CH₂ - SO₂NH - CH₂CH₂CH₂ - N^{⊕}(CH₃)₂ - CH₂ - COO^{⊖}
in which x is an even integer ranging from 6 to 20.

10. Emulsifier according to one of Claims 1 to 9, containing a fluorinated surface-active agent an aqueous solution of which at a concentration of 1 g/l has a surface tension at 20°C which is lower than 20 mN/m, preferably lower than 17 mN/m.

11. Emulsifier according to one of Claims 1 to 10, containing from 0.1 to 5 % by weight (preferably 0.5 to 2 %) of fluorinated cotelomer(s) and from 0.5 to 10 % by weight (preferably 1 to 5 %) of fluorinated surface-active agent.

12. Emulsifier according to one of Claims 1 to 11, additionally containing a water-miscible organic solvent, an antifreeze, a preserving agent, a pH-stabilizer and/or an anticorrosion agent.

13. Emulsifier according to Claim 12, in which the water-miscible organic solvent is chosen from glycols or mono- or diethylene (or propylene) glycol monoalkyl ethers.

14. Emulsifier according to one of Claims 1 to 13, stabilized at a pH between 5 and 9, preferably between 6 and 8.

15. Use of an emulsifier according to one of Claims 1 to 14 for fighting hydrocarbon fires or polar-liquid fires.
